# EUROPÄISCHE PATENTANMELDUNG

(11) **EP 0 106 227 A1**
(43) Veröffentlichungstag der Anmeldung: **25.04.1984**
(21) Anmeldenummer: 83109705.0
(22) Anmeldetag: 28.09.1983
(51) Int. Cl.: H01R 4/48

(54) **Schraubenlose Anschluss- oder Verbindungsklemme**

(30) Priorität: 12.10.1982 DE 3237787
(71) Anmelder: SIEMENS AKTIENGESELLSCHAFT, 80333 München (DE)
(72) Erfinder: Harbauer, Werner, Dipl.-Ing., D-8460 Schwandorf (DE); Gnahn, Günter, D-8458 Sulzbach-Rosenberg (DE)

(57) **Zusammenfassung**

Die Erfindung bezieht sich auf eine schraubenlose Anschluß- oder Verbindungsklemme für elektrische Leiter (61.

Hierzu ist eine in einem Gehäuse (2) gehaltene Klemmfeder (3) vorhanden, die ring- bzw. haamadelförmig ausgebildet ist und durch einen Schlitz in zwei Klemmfederteile getrennt ist. In dem Schlitz ist eine einem Spannschieber (13) angeformte Trennwand verschiebbar geführt. Spannschultem (16) am Spannschieber (13) vewirken eine Verrastung der Enden (5) der Klemmfederteile hinter Rastvorsprüngen (11) an den Rastschenkeln (10) der Klemmfeder (3). Beim Einschieben des Leiters (6) kommen die Leiter (6) mit den Enden (9) der Rastschenke (10) in Berührung und heben somit die Verrastung auf, so daß die Leiter (6) gegen eine Geräteanschlußschiene (8) geklemmt werden. Die erfindungsgemäße Klemme ist zum unabhängigen Klemmen zumindest zweier Leiter vorgesehen, wobei die Öffnung sämtlicher Klemmfederteile durch den gemeinsamen Spannschieber (13) erreichbar ist.

## Beschreibung

Die Erfindung bezieht sich auf eine schraubenlose Anschluß- oder Verbindungsklemme für elektrische Leiter mit einer in einem Gehäuse angeordneten spannbaren Klemmfeder die ring- bzw. haarnadelförmig ausgebildet, mit dem einen Ende im gespannten Zustand an einem dem anderen Ende zugeordneten Rastvorsprung von der Außenseite des Gehäuses her verrastbar und durch beim Einschieben des Leiters elastisches Verbiegen des anderen Endes entrastbar-ist.

Bei einer bekannten Klemme der obengenannten Art (DE-OS 30 44 133) sind zum Spannen und Entspannen getrennte Öffnungen im Gehäuse der Klemme vorgesehen, durch die beispielsweise ein Schraubendreher eingeschoben werden kann, um die Enden der Klemmfeder einerseits bis zur Verrastung zu spannen und andererseits gegebenenfalls zu entrasten, sofern dies nicht durch den Leiter geschehen kann. Es ist zwar denkbar, auch hier mehrere Leiter gleichzeitig durch eine Klemmfeder zu klemmen, jedoch müssen hier beim Entrasten alle Leiter gleichzeitig in der zu klemmenden Lage gehalten werden und zum anderen ist nicht mit Sicherheit eine gleichmäßige Verteilung des Klemmdruckes auf alle Leiter zu erzielen.

Der Erfindung liegt daher die Aufgabe zugrunde, eine Klemme der obengenannten Art dahingehend zu verbessern, daß auf einfache Weise zumindest zwei Leiter unabhängig voneinander geklemmt werden können, wobei jedoch eine Öffnung der Klemme für alle Leiter gemeinsam vorgenommen Werden soll. Dies wird bei einer Klemme der obengenannten Art dadurch auf einfache Weise erreicht, daß die Klemmfeder zumindest im Bereich der Enden geschlitzt ist und im Schlitz eine Trennwand eines beide Klemmfederteile in Spannrichtung beaufschlagenden von der Außenseite des Gehäuses betätigbaren Spannschiebers verschiebbar geführt ist. Eine einfache Möglichkeit zum Beaufschlagen der Klemmfeder durch den Spannschieber ergibt sich, wenn der Spannschieber an der Trennwand angeformte Spannschultern aufweist. Um ein Abrollen des einen Endes beim Spannen an den Spannschultern und damit eine möglichst weite Öffnung auf geringen Raum zu erreichen ist es weiterhin vorteilhaft, wenn die Spannschultern ballig ausgeführt sind. Das Entrasten der einzelnen,Klemmteile durch den Leiter wird weiterhin wesentlich erleichtert, wenn der Rastvorsprung im Ansatzbereich des das andere Ende tragenden Rastschenkels der Haarnadel vorgesehen ist.

Anhand der Zeichnung wird ein Ausführungsbeispiel gemäß der Erfindung beschrieben und die Wirkungsweise näher erläutert.

Es zeigen:
Fig. 1 eine Schnittdarstellung der erfindungsgemäBen Klemme und
Fig. 2 eine Schnittdarstellung durch die Klemme nach Fig. 1 gemäß der Linie II-II.

In Fig. 1 ist in einer Gehäuseausnehmung 1 eines Gerätegehäuses 2, das beispielsweise das Gehäuse eines elektromagnetischen Schaltgerätes sein kann, eine Klemmfeder 3 an Gehäusevorsprüngen 4 eingerastet. Das eine Ende 5 der blattförmigen Klemmfeder dient zum Klemmen des Leiters 6, der in Richtung des Pfeiles 7 einschiebbar ist. Die Stromweiterleitung erfolgt über eine Geräteanschlußschiene 8, die in der Gehäuseausnehmung 1 eingelegt ist.

In dem das andere Ende 9 tragenden Rastschenkel 10 der haarnadelförmigen Klemmfeder 3 ist ein als Ausscherung ausgebildeter Rastvorsprung 11 und zwar im Ansatzbereich des Rastschenkels 10 vorgesehen, in dem das Ende 5 des anderen Schenkels 12 verrastet werden kann. Hierzu dient ein Spannschieber 13, der mit einer Trennwand 14 in die Schlitze 15 im Schenkel 12 und im Rastschenkel 10 eingreift und hier verschiebbar ist. Spannschultern 16 des Spannschiebers 13 sind mit den Enden 5 der Klemmfederteile 17 und 18 in Spannrichtung in Wirkverbindung bringbar, bis die Enden 5 hinter dem Rastvorsprung 11 verrasten. Um eine Überdehnung des.Endes 5 zu vermeiden, können Verschiebungsbegrenzungsanschläge für die Trennwand 14 beispielsweise als Ende der Schlitze 15 vorgesehen werden.

Zur Funktion der erfindungsgemäßen Klemme ist folgendes auszuführen:
Wird der Spannschieber 13 aus der aus Fig. 1 ersichtlichen Lage in Richtung des Pfeiles 19 verschoben, so verrasten die Enden 5 mit den Rastvorsprüngen 11. Die Leiter 6 können dann einzeln mit den Klemmfederteilen 17, 18 verklemmt werden und zwar durch Einschieben des Leiters 6 in den zwischen Trennwand 14 und der Gehäusewand befindlichen Raum bis zum Anschlag an das Ende 9. Hierdurch wird das Ende 9 verschoben. Der Rastvorsprung 11 gibt das Ende 5 frei und der Leiter 6 wird gegen die Geräteanschlußschiene durch das Ende 5 des einen Klemmfederteiles 17 oder 18 gedrückt. Das andere Klemmfederteil 18 bzw. 17 bleibt zunächst gespannt, bis auch hier ein Leiter in der vorbeschriebenen Weise eingeschoben wird. Da die Spannschultern 16 relativ schmal ausgeführt sind, greifen sie nicht in den Spannbereich der Leiter 6 ein, so daß auch ein Öffnen beider Klemmen bei eingelegtem Leiter 6 ohne Schwierigkeiten möglich ist. Hierdurch ist es auch möglich, wenn nur ein Leiter 6 geklemmt ist und beispielsweise das Klemmfederteil 18 noch mit einem Rastvorsprung 11 verrastet ist auch nur den mit dem Klemmfederteil 17 verklemmten Leiter 6-zu lösen. Die Spannschulter 16 kommt hier mit dem Klemmfederteil 17 bzw. dessen Ende 5 in Wirkverbindung, ohne den Leiter gegen das Ende 5 drücken zu müssen.

Durch die Erfindung ergibt sich somit die Möglichkeit, mehrere Leiter in bereits geöffnete Klemmen unabhängig voneinander einführen zu können und diese zu verklemmen. Dadurch daß der Rastvorsprung 11 in der Nähe des Fußpunktes des Schenkels vorgesehen ist und die Anlagestelle des zu klemmenden Leiters am oberen Ende 9 des Rastschenkels 10 zu liegen kommt, wird ein günstiges Übersetzungsverhältnis zum Aufheben der Rastverbindung ausgenutzt, so daß auch die Verklemmung von relativ weichen vieladrigen Leitern 6 durchführbar ist.

## Patentansprüche

1. Schraubenlose Anschluß- oder Verbindungsklemme für elektrische Leiter mit einer in einem Gehäuse angeordneten spannbaren Klemmfeder die ring- bzw. haarnadelförmig ausgebildet mit dem einen Ende im gespannten Zustand an einem dem anderen Ende zugeordneten Rastvorsprung von der Außenseite des Gehäuses her verrastbar und durch beim Einschieben des Leiters elastisches Verbiegen des anderen Endes entrastbar ist, dadurch gekennzeichnet, daß die Klemmfeder (3) zumindest im Bereich der Enden (5) geschlitzt ist und im Schlitz (15) eine Trennwand (14) eines beide Klemmfederteile (17, 18) in Spannrichtung beaufschlagenden von der Außenseite des Gehäuses (2) betätigbaren Spannschiebers (13) verschiebbar geführt ist.

2. Klemme nach Anspruch 1, dadurch gekennzeichnet, daß der Spannschieber (13) an der Trennwand (14) angeformte Spannschultern (16) aufweist.

3. Klemme nach Anspruch 2, dadurch gekennzeichnet, daß die Spannschultern (16) ballig ausgeführt sind.

4. Klemme nach Anspruch 1, 2 oder 3, dadurch gekennzeichnet, daß der Rastvorsprung (11) im Ansatzbereich des das andere Ende tragenden Rastschenkels (10) der Haarnadel vorgesehen ist.
